# EUROPÄISCHE PATENTSCHRIFT

(11) **EP 2 616 345 B1**
(45) Veröffentlichungstag und Bekanntmachung des Hinweises auf die Patenterteilung: **19.12.2018**
(21) Anmeldenummer: 11757632.2
(22) Anmeldetag: 16.09.2011
(51) Int. Cl.: B65B 55/20, B65D 81/09, B65B 1/22

(54) **VERFAHREN UND VORRICHTUNG ZUM BEFÜLLEN VON PAKETEN MIT EINEM POLSTERMATERIAL IN SCHÜTTGUTFORM SOWIE ENTSPRECHENDE POLSTERFLIPS**
METHOD AND DEVICE FOR FILLING PACKETS WITH PADDING IN THE FORM OF BULK MATERIAL
PROCÉDÉ ET DISPOSITIF DE REMPLISSAGE DE PAQUETS AVEC UN REMBOURRAGE EN VRAC

(30) Priorität: 17.09.2010 DE 102010037625
(43) Veröffentlichungstag der Anmeldung: 24.07.2013
(73) Patentinhaber: B&W Solutions GmbH, 74321 Bietigheim-Bissingen (DE); Koteam Maschinenbau GmbH, 73630 Remshalden (DE)
(72) Erfinder: KONNERTH, Hans, 71397 Leutenbach (DE)
(74) Vertreter: Herrmann, Jochen
(86) Internationale Anmeldenummer: PCT/EP2011/066127
(87) Internationale Veröffentlichungsnummer: WO 2012/035146

(56) Entgegenhaltungen:
- EP-A1- 2 204 325
- EP-B1- 1 786 682
- WO-A1-2004/041653
- WO-A1-2008/146111
- WO-A2-2006/050354
- US-A- 3 986 918
- US-A- 5 188 880
- US-A- 5 826 725
- US-A1- 2008 230 562

## Beschreibung

Die Erfindung betrifft ein Verfahren zum Befüllen von Paketen mit einem Polstermaterial in Schüttgutform, insbesondere mit Polsterflips, wobei das Polstermaterial dem Paket mit einer Zuführeinheit zugeleitet wird.

Die Erfindung betrifft weiterhin eine Vorrichtung, mit der insbesondere das vorgenannte Verfahren durchgeführt werden kann.

Insbesondere bei Versandhändlern werden Pakete meist voll automatisch aus einem Hochregallager individuell nach Kundenwünschen befüllt. Dabei werden in das Paket die vom Kunden bestellten Artikel eingefüllt. Abhängig von der Anzahl der einzufüllenden Artikel kommen auch unterschiedliche Paketgrößen zum Einsatz. Um zu vermeiden, dass die eingefüllten Artikel während des Posttransportes Schaden nehmen, wird Polstermaterial in Schüttgutform in das Paket eingefüllt. Insbesondere kommen Polsterflips zum Einsatz. Diese Polsterflips bestehen in der Regel aus einem biologisch abbaubaren Material. Sie werden in das Paket eingeschüttet. Die überschüssige Menge wird oberflächenplan mit der Paketoberseite abgestriffen. Anschließend wird das Paket verschlossen, etikettiert und versandt. Die abgestriffenen Polsterelemente werden aufgesammelt und für eine erneute Befüllung nachfolgender Pakete verfügbar gemacht. Dieses händisch durchgeführte Verpackungsverfahren ist zeitaufwändig und es entsteht ein nicht unerheblicher Aufwand für das Aufsammeln der überschüssigen Polsterflips.

Weiterhin müssen dabei die den Deckel bildenden Kartonlaschen nach außen umgebogen sein. In dieser Position können sie aber nicht von einem automatischen Deckelverschließer erfasst werden, wodurch ein zusätzlicher Aufwand
Dokument WO2006/050354A2 offenbart ein Verfahren gemäß dem Oberbegriff des Anspruchs 1 und eine Vorrichtung gemäß dem Oberbegriff des Anspruchs 7.

Es ist Aufgabe der Erfindung, ein effektives Verfahren zum Befüllen von Paketen mit Polstermaterial bereitzustellen. Ohne die Laschen des Kartons nach außen zu biegen um Überschussmenge von Chips abzustreifen.

Es ist weiterhin Aufgabe der Erfindung, eine Vorrichtung zum Befüllen von Paketen zu schaffen, mit der Pakete zeitoptimiert mit Polstermaterial individuell befüllt werden können.

Die das Verfahren betreffende Aufgabe der Erfindung wird durch die im kennzeichnenden Teil des Anspruchs 1 enthaltenen Merkmale gelöst.

Mittels der Messeinheit wird der Innenraum des Paketes vermessen. Dabei wird dann ein Belegvolumen, das infolge von Befüllung mit Einzelartikeln entsteht, berücksichtigt. Das von der Messeinheit ermittelte Ergebnis wird an den Mengenvariierer übermittelt. Dieser stellt dann das individuell für das jeweilige Paket benötigte Polstermaterialvolumen zur Verfügung. Über die Zuführeinrichtung wird dann das Polstermaterial in den Aufnahmebehälter eingefüllt. Anschließend wird diese Polstermenge in das Paket eingebracht und der Befüllvorgang ist abgeschlossen. Bei einem größeren Volumenbedarf als das maximale Volumen im Dosierbehälter ist eine Mehrfachbefüllung möglich.

Dieses Verfahren kann voll automatisiert zur Paketbefüllung herangezogen werden.

Gemäß einer bevorzugten Ausgestaltungsvariante der Erfindung kann es vorgesehen sein, dass die Messeinheit ein Linienscanner ist, mit dem der zu befüllende Innenraum des Paketes zumindest bereichsweise gescannt wird, und dass die von der Messeinrichtung ermittelten Werte in einer Recheneinheit ausgewertet und in eine Befüllvorgabe für den Mengenvariierer umgerechnet werden. Mit dem Linienscanner kann das zu befüllende Paket mit geringem Zeitaufwand gemessen werden. Dabei wird bspw. das Paket dreidimensional von oben gescannt.

Nun kann es vorkommen, dass die Befüllsituation im Paket derart ist, dass einzelne Packstücke versetzt übereinander liegen, sodass Hohlräume entstehen, die vom Linienscanner nicht erfasst werden. Die Recheneinheit kann dann insbesondere so ausgelegt sein, dass sie solche Befüllsituationen anhand von Erfahrungswerten, die in einer Datenbank der Recheneinheit hinterlegt sind, berücksichtigt. Prinzipiell ermittelt die Recheneinheit die erforderliche Befüllmenge an Polstermaterial und gibt diesen Befüllwert an den Mengenvariierer weiter.

Erfindungsgemäß weist der Mengenvariierer eine Verstelleinrichtung auf, mittels der das Befüllvolumen des Aufnahmebehälters verändert wird. Mit dieser Maßnahme lässt sich die Befüllung des Aufnahmebehälters einfach steuern, ohne dass aufwändige Messeinrichtungen in der Zuführeinheit erforderlich werden. Über die gemessene Volumenmenge wird dynamisch die Befüllzeit und Abwurfzeit der Polsterflips gesteuert. Damit kann die Verweilzeit des Pakets in der Befüllposition optimiert und individuell gesteuert werden.

Eine denkbare Erfindungsvariante ist der Gestalt, dass der Aufnahmebehälter zwischen einer Befüllposition und einer Abwurfposition verfahren wird, wobei in der Befüllposition das Polstermaterial eingefüllt und in der Abwurfposition das Polstermaterial in das Paket eingegeben wird. Über die Trennung von Befüll- und Abwurfposition lässt sich die Eindosierung von Polstermaterial in den Aufnahmebehälter einfach und exakt steuern.

Hierbei kann es insbesondere vorgesehen sein, dass an den Aufnahmebehälter mittelbar oder unmittelbar ein Schließteil angekoppelt ist, mit dem eine Dosieröffnung der Zuführeinheit bei einer Verstellung des Aufnahmebehälters von der Befüllposition in die Abwurfposition verschlossen und bei einer Verstellung von der Abwurfposition in die Befüllposition freigegeben wird.

Eine weitere Zeitoptimierung für den Paket-Befüllvorgang kann dadurch erreicht werden, dass der Aufnahmebehälter bei einer Verstellung von der Befüllposition in die Abwurfposition in Transportrichtung des Pakets bewegt wird.

Zudem kann es aus Gründen der Zeitoptimierung vorgesehen sein, dass der Rückweg bei einer Verstellung des Aufnahmebehälters von der Abwurfposition in die Befüllposition genutzt wird, um den Mengenvariierer einzustellen.

Eine weiter bevorzugte Erfindungsvariante ist derart, dass das Paket nach dessen Befüllung mittels einer Rütteleinheit in Vibrationsbewegungen versetzt wird. Dann wird das Polstermaterial verdichtet, wodurch eine kompakte Fixierung der Produkte im Karton erreicht wird.

Die die Vorrichtung betreffende Aufgabe der Erfindung wird durch die im kennzeichnenden Teil des Anspruchs 7 enthaltenen Merkmale gelöst.

Hierbei ist es insbesondere denkbar, dass die Verstelleinrichtung den Boden des Aufnahmebehälters verstellt. Mit dieser einfachen Maßnahme kann schnell und mit geringem Steuerungsaufwand eine Volumenverstellung erreicht werden.

Ein schneller Abwurf des Polstermaterials in das Paket gelingt besonders einfach dadurch, dass der Boden des Aufnahmebehälters mindestens ein Sperrelement aufweist, das in der Abwurfposition eine räumliche Verbindung des Behälterinnenraums zum Paket herstellt.

Das Polstermaterial, insbesondere die Polsterflips, weisen ein geringes Eigengewicht auf, sodass ein optimierter Luftströmungsweg verfügbar sein muss, damit die Polsterelemente in der schnellstmöglichen Zeit in das Paket hineinfallen. Um eine Vakuumbildung im Aufnahmebehälter zu verhindern, die einen Abwurf der Polsterelemente erschweren würde, sieht eine besonders bevorzugte Erfindungsvariante vor, dass der Aufnahmebehälter von Seitenwänden begrenzt ist, die mit einer Perforierung versehen sind. Über die Perforierung wird ein Luftströmungsweg eröffnet, der das freie Herausfallen der Polsterelemente gewährleistet.

Es hat sich gezeigt, dass es besonders vorteilhaft ist, wenn vorgesehen ist, dass der Polsterflip aus einem recyclebaren Schaummaterial, insbesondere aus Maisstärke, besteht, dass er zylinderförmig ausgebildet ist und einen Durchmesser ≥ 10 mm, vorzugsweise einen Durchmesser im Bereich zwischen 13 mm und 19 mm, und eine axiale Länge im Bereich zwischen 10 mm und 50 mm, vorzugsweise im Bereich zwischen 20 mm und 40 mm, aufweist. Diese Polsterflips lassen sich gut dosieren und neigen nicht dazu, in der Mechanik des Aufnahmebehälters zu verklemmen.

Bei großen Unterschieden der Kartonhöhen wird die Fallposition der Polsterflips über einen höhenverfahrbaren Faltenbalg vorgegeben, der zwischen dem Paket und der Auswurföffnung des Aufnahmebehälters verstellbar ist.

Die Erfindung wird im Folgenden anhand eines in den Zeichnungen dargestellten Ausführungsbeispieles näher erläutert. Es zeigen:
- Figur 1: in perspektivischer Seitenansicht eine Vorrichtung zum Befüllen von Paketen mit einem Polstermaterial;
- Figur 2: ein der Figur 1 entnommenes Detail in vergrößerter Darstellung;
- Figur 3: die Darstellung gemäß Figur 2 in Draufsicht; und
- Figur 4: einen Aufnahmebehälter in perspektivischer Seitenansicht.

Figur 1 zeigt eine Vorrichtung zum Befüllen von Paketen mit einem Polstermaterial, insbesondere mit Polsterflips. Diese Vorrichtung weist ein Traggestell 10 auf, das aus Rahmenprofilen zusammengesetzt ist. In das Traggestell 10 ist eine Zuführung 11 eingebaut. Die Zuführung 11 umfasst eine Vielzahl von Transportrollen, über die Pakete 14 geführt werden können. Die Zuführung 11 ist seitlich von zwei Leitblechen 12 begrenzt, um ein Hinunterfallen der Pakete 14 zu verhindern.

In das Traggestell 10 ist weiterhin eine Befülleinheit 20 eingebaut. Die Befülleinheit 20 umfasst einen Aufnahmebehälter 23, der in Figur 4 näher detailliert ist. Wie diese Zeichnung darstellt, wird der Aufnahmebehälter 23 von vier vertikalen Seitenwänden 23.1 begrenzt. Die Seitenwände 23.1 sind mit einer Perforierung 23.2 versehen, wobei die Perforierungen 23.2 von Durchbrüchen gebildet sind, die eine Luft leitende Verbindung zwischen dem Aufnahmebehälter-Innenraum und der Umgebung schaffen.

In die vorderseitige und rückseitige Seitenwand 23.1 ist ein Schlitz 23.5 eingebracht, der in Vertikalrichtung verläuft. Bodenseitig sind die Seitenwände 23.1 an einem Tragrahmen 23.3 angeschlossen. Der Tragrahmen 23.3 weist Führungsansätze 23.4 auf. Dieser Aufnahmebehälter 23 ist, wie dies Figur 1 erkennen lässt, an eine Stelleinheit 24.2 angekoppelt.

Wie die Figuren 2 und 3 erkennen lassen, umfasst die Stelleinheit 24.2 einen Mengenvariierer 24. Dieser Mengenvariierer 24 besitzt einen Tragrahmen der den Aufnahmebehälter 23 umfasst. An den Tragrahmen ist eine Achse 24.1 angekoppelt, die die beiden Schlitze 23.5 des Aufnahmebehälters 23 durchgreift. An der Achse 24.1 sind Sperrelemente 24.3 in Form von Klappen angekoppelt.

Figur 3 lässt erkennen, dass sich beidseitig der Achse 24.1 jeweils eine solche Klappe als Sperrelement 24.3 erstreckt. Die Sperrelemente 24.3 sind schwenkbar um die Achse 24.1 gelagert. Sie können aus der in Figur 3 gezeigten Verschlussposition, in der sie den Boden des Aufnahmebehälters 23 bilden, nach unten abgeklappt werden. Diese Abklappbewegung erfolgt elektromotorisch oder pneumatisch gesteuert. Dementsprechend können die Sperrelemente 24.3 in der abgeklappten Stellung den Boden des Aufnahmebehälters 23 frei geben, sodass eine Auswurföffnung entsteht. Über den elektromotorischen oder pneumatischen Antrieb lassen sich die Sperrelemente 24.3 wieder in die in Figur 3 gezeigte Ausgangsposition einzeln oder gemeinsam synchron rückstellen.

Der Tragrahmen des Mengenvariierers 24 ist an die Stelleinheit 24.2 angekoppelt. Mittels der Stelleinheit 24.2 kann der Tragrahmen und mit diesem die beiden Sperrelemente 24.3 in Vertikalrichtung verstellt werden. Damit lässt sich die Höhe des Bodens des Aufnahmebehälters 23 variieren. Auf diese Weise wird das verfügbare Füllvolumen des Aufnahmebehälters 23 stufenlos veränderbar. Die Stelleinheit 24.2 bildet mithin eine Linearführung in Vertikalrichtung. Zusätzlich umfasst die Stelleinheit 24.2 auch noch eine Horizontalführung. Mit dieser Horizontalführung kann der Aufnahmebehälters 23 zwischen einer Befüllposition und einer Abwurfposition linear verstellt werden. Zu diesem Zwecke sind mit den Führungsansätzen 23.4 des Aufnahmebehälters 23 Gleitstücke verbunden, die in Führungen 21.2 eines Führungsbleches 21 verschiebbar sind. Das Führungsblech 21 weist eine Öffnung 21.1 auf, die insbesondere in Figur 2 erkennbar ist. Figur 2 zeigt den Aufnahmebehälters 23 kurz vor Erreichen der Abwurfposition. Der Aufnahmebehälters 23 befindet sich dann in seiner Abwurfposition, wenn er diese Öffnung 21.1 überdeckt. Der Aufnahmebehälters 23 kann mittels der Stelleinheit 24.2 ausgehend von der Abwurfposition nach links verstellt werden, bis er sich in der Befüllposition befindet. In der Befüllposition steht der Aufnahmebehälters 23 unterhalb einer Einfüllöffnung 22.1 eines plattenförmigen Abstreifers 22.

Der Abstreifer 22 ist in Figur 1 erkennbar. An die Einfüllöffnung 22.1 ist eine Zuleitung, bspw. ein Schlauch einer Zuführeinheit, angekoppelt. Wie Figur 2 weiter erkennen lässt, ist an den Aufnahmebehälter 23 ein Schließteil 22.2 in Form eines Bleches angekoppelt. Die Deckseite des Aufnahmebehälters 23 ist mit einem Deckteil 22.3 verschlossen, der einen Durchbruch 22.4 aufweist. In der Befüllposition steht dieser Durchbruch 22.4 in Deckung mit der Einfüllöffnung 22.1.

Nachfolgend wird die Arbeitsweise der in den Zeichnungen gezeigten Vorrichtung beschrieben.

Über die Zuführung 11 werden Pakete 14 der Befülleinheit 20 zugeleitet. Die Pakete 14 werden vor Erreichen der Befülleinheit 20 an einer Messeinheit vorbeigefahren. Die Messeinheit, die in den Zeichnungen nicht dargestellt ist, weist einen Linienscanner auf, der von oben in das geöffnete Paket 14 hineinmisst. Dabei wird ein dreidimensionales Scanbild des Paketinnenraumes und damit das Volumen, welches im Paket 14 mit Polstermaterial ausgefüllt werden soll, ermittelt. Dies ergibt sich aus dem gesamt verfügbaren Paketvolumen abzüglich des Belegungsvolumens mit Produkten. Nun kann es vorkommen, dass die Produkte, die in das Paket 14 eingefüllt sind, teilweise überlappend in das Paket eingelegt sind, sodass Hinterschnitte vorhanden sind, die vom Linienscanner nicht eingesehen werden können. Über eine externe Recheneinheit, der die Ergebnisse des Linienscanners zugeleitet sind, und unter Berücksichtigung von in einer Datenbank hinterlegten Erfahrungswerten, kann das Befüllvolumen ermittelt werden. Gegebenenfalls kann mit Korrekturfaktoren das Befüllvolumen variiert werden, um eine Anpassung an das verwendete Polstermaterial vorzunehmen.

Dieser Vorgabewert wird an den Mengenvariierer 24 weitergegeben. Dementsprechend stellt der Mengenvariierer 24 die Stellhöhe der Sperrelemente 24.3 so ein, dass im Aufnahmebehälter 23 ein Volumen herrscht, das dem zu befüllenden Paketvolumen entspricht. Dieser Stellvorgang findet bevorzugt bei der Rückbewegung des Aufnahmebehälters 23 von der Abwurfposition in die Befüllposition statt. In der Befüllposition steht der Durchbruch 22.4 in Flucht mit der Einfüllöffnung 22.1. Dann können die Polsterflips in den Aufnahmebehälters 23 hineinfallen. Wenn der Befüllvorgang abgeschlossen ist, verfährt der Aufnahmebehälters von seiner Befüllposition in die Abwurfposition. Dabei wird das Schließteil 22.2 über die Einfüllöffnung 22.1 gefahren, sodass diese verschlossen ist und keine weiteren Polsterflips mehr aus der Zuführeinheit fallen können. Wenn der Aufnahmebehälters 23 nun seine Abwurfposition erreicht hat, werden die beiden Sperrelemente 24.3 nach unten abgeklappt und die Polsterflips können durch die Dosieröffnung 21.1 in das zu befüllende Paket 14 hineinfallen. Anschließend werden die Sperrelemente 24.3 wieder rückgestellt, sodass sie den Boden des Aufnahmebehälters 23 verschließend bilden. Das Paket 14 wird nun frei gegeben und in den Bereich einer Ausgabeeinheit 13 abtransportiert. Dort kann insbesondere eine Abnahmeeinheit für die NIO gemessenen Pakete integriert sein.

Das nächste zu befüllende Paket 14 wird nun wieder unterhalb der Dosieröffnung 21.1 positioniert. Dieses Paket 14 wurde bereits vorab in der Messeinheit vermessen und das zu befüllende Volumen ermittelt. Der Tragrahmen des Mengenvariierers 24 fährt nun in die erforderliche Position, die das Befüllvolumen für das Paket 14 zeitoptimiert festlegt, während der Verstellung des Aufnahmebehälters 23 in die Befüllposition. Der vorbeschriebene Ablauf kann erneut erfolgen.

An der Zuführung 11 ist eine Vibrationseinrichtung 15 angekoppelt. Während der Befüllung oder am Ende des Befüllvorganges vibriert diese Vibrationseinrichtung 15 das Paket 14, wodurch die Polsterflips in alle Hohlräume fließen. Der Vibrationseinrichtung 15 ist auch eine Zentriereinrichtung zugeordnet, die das Paket 14 mittig unter der Auswurföffnung des Aufnahmebehälters 23 zentriert. Wie Figur 1 erkennen lässt, ist an der Zuführung 11 weiterhin ein Stopper vorhanden, der das zu befüllende Paket 14 unter dem Aufnahmebehälter 23 anhält.

## Patentansprüche

1. Verfahren zum Befüllen von Paketen mit einem Polstermaterial in Schüttgutform, insbesondere mit Polsterflips, wobei das Polstermaterial dem Paket (14) mit einer Zuführeinheit zugeleitet wird,
wobei mittels einer Messeinheit ein zu befüllendes Volumen des Paketes (14) ermittelt wird,
**dadurch gekennzeichnet,**
**dass** in einen Aufnahmebehälter (23) der Zuführeinrichtung mittels eines Mengenvariierers (24) eine variierbare Menge an Polstermaterial einfüllbar ist, dass der Aufnahmebehälter (23) zwischen einer Befüllposition und einer Abwurfposition verstellt wird, wobei in der Befüllposition das Polstermaterial eingefüllt und in der Abwurfposition das Polstermaterial in das Paket (14) eingebracht wird.
**dass** diese eingefüllte Menge in ein Paket eingebracht wird und der Befüllvorgang abgeschlossen ist,
und **dass** der Mengenvariierer (24) eine Verstelleinrichtung aufweist, mittels der das Befüllvolumen des Aufnahmebehälters (23) verändert wird.

2. Verfahren nach Anspruch 1,
**dadurch gekennzeichnet,**
**dass** die Messeinheit ein Linienscanner ist, mit dem der zu befüllende Innenraum des Paketes (14) zumindest bereichsweise gescannt wird, dass die von der Messeinrichtung ermittelten Werte in einer Recheneinheit ausgewertet und in eine Befüllvorgabe für den Mengenvariierer (24) umgerechnet werden.

3. Verfahren nach Anspruch 1 oder 2,
**dadurch gekennzeichnet,**
**dass** an den Aufnahmebehälters (23) mittelbar oder unmittelbar ein Schließteil (22.2) angekoppelt ist, mit dem eine Dosieröffnung (21.1) der Zuführeinheit bei einer Verstellung des Aufnahmebehälters (23) von der Befüllposition in die Abwurfposition verschlossen und bei einer Verstellung von der Abwurfposition in die Befüllposition freigegeben wird.

4. Verfahren nach einem der Ansprüche 1 bis 3,
**dadurch gekennzeichnet,**
**dass** der Aufnahmebehälter (23) bei einer Verstellung von der Befüllposition in die Abwurfposition in Transportrichtung des Paketes (14) bewegt wird.

5. Verfahren nach einem der Ansprüche 1bis 4,
**dadurch gekennzeichnet,**
**dass** der Mengenvariierer (24) bei einer Verstellung des Aufnahmebehälters (23) von der Abwurfposition in die Befüllposition eingestellt wird.

6. Verfahren nach einem der Ansprüche 1 bis 5,
**dadurch gekennzeichnet,**
**dass** das Paket (14) nach dessen Befüllung mittels einer Rütteleinheit in Vibrationsbewegungen versetzt wird.

7. Vorrichtung zum Befüllen von Paketen mit einem Polstermaterial in Schüttgutform, insbesondere mit Polsterflips,
**dadurch gekennzeichnet**,
das ein Aufnahmebehälter (23) vorgesehen ist, dem ein Mengenvariierer (24) zugeordnet ist,
dass mittels des Mengenvariierer (24) eine von der Messeinheit ermittelte Füllmenge in den Aufnahmebehälter (23) einbringbar ist,
und dass der Aufnahmebehälter (23) eine Verstelleinrichtung aufweist, mittels der das Befüllvolumen des Aufnahmebehälters (23) veränderbar ist.

8. Vorrichtung nach Anspruch 7,
**dadurch gekennzeichnet,**
**dass** die Verstelleinrichtung den Boden des Aufnahmebehälters (23) verstellt.

9. Vorrichtung nach einem der Ansprüche 1 bis 8,
**dadurch gekennzeichnet,**
**dass** der Boden des Aufnahmebehälters (23) mindestens ein Sperrelement (24.3) aufweist, das in der Abwurfposition eine räumliche Verbindung des Behälterinnenraums zum Paket (14) herstellt.

10. Vorrichtung nach einem der Ansprüche 7 bis 9,
**dadurch gekennzeichnet, dass** der Aufnahmebehälter (23) von Seitenwänden (23.1) begrenzt ist, die mit einer Perforierung (23.2) versehen sind.

11. Vorrichtung nach einem der Ansprüche 7 bis 10,
**dadurch gekennzeichnet,**
**dass** die Form des Schließteils (22.2) ein Verklemmen des Dosierbehälters während des Verfahrens von der Befüllstation in die Abwurfstation ausschließt, wobei das Schließteil (22.2) unterhalb des Abstreifers (22) beabstandet zu der Einfüllöffnung (22.1) angeordnet ist.

12. Vorrichtung nach einem der Ansprüche 7 bis 11,
**dadurch gekennzeichnet,**
**dass** die Pakete (24) mit einer Zentriereinrichtung werden unter der Abwurfposition mittig zentriert werden.

13. Vorrichtung nach einem der Ansprüche 7 bis 12,
**dadurch gekennzeichnet,**
**dass** die Befüllzeit und die Abwurfzeit für die Polsterflips nach ermitteltem Volumen dynamisch gesteuert werden.

14. Vorrichtung nach einem der Ansprüche 7 bis 13,
**dadurch gekennzeichnet,**
**dass** unterschiedliche Kartonhöhen durch einen verfahrbaren Faltenbalg ausgeglichen werden.

## Claims

1. A method for filling packages with padding material in the form of bulk material, particularly with padding puffs, wherein the padding material is fed into the package (14) using a feed unit,
wherein by means of a measuring unit a filling volume of the package (14) is determined, **characterised in that**
a variable amount of padding material is fillable into a receptacle (23) of the feed device by means of a volume varying device (24), **in that** the receptacle (23) is adjusted between a filling position and a discharge position, wherein the padding material is filled in the filling position and the padding material is introduced into the package (14) in the discharge position,
this filled amount is introduced into a package and the filling procedure is completed, and **in that** the volume varying device (24) has an adjusting device, by means of which the filling volume of the receptacle (23) is varied.

2. The method according to claim 1,
**characterised in that**
the measuring unit is a line scanner, by which the fillable interior of the package (14) is scanned at least in certain areas, **in that** the values determined by the measuring device are evaluated in a processing unit and converted into a filling specification for the volume varying device (24).

3. The method according to claim 1 or 2,
**characterised in that**
a closure part (22.2) is coupled directly or indirectly to the receptacle (23), by means of which closure part a metering opening (21.1) of the feed unit is closed when the receptacle (23) is adjusted from the filling position to the discharge position and is released upon adjustment from the discharge position to the filling position.

4. The method according to one of claims 1 to 3,
**characterised in that**
the receptacle (23) is moved in the transport direction of the package (14) upon adjustment from the filling position to the discharge position.

5. The method according to one of claims 1 to 4,
**characterised in that**
the volume varying device (24) is adjusted when the receptacle (23) is adjusted from the discharge position to the filling position.

6. The method according to one of claims 1 to 5,
**characterised in that**
the package (14) is made to vibrate by means of a shaking unit after being filled.

7. A device for filling packages with padding material in the form of bulk material, particularly with padding puffs,
**characterised in that**
a receptacle (23) is provided, to which a volume varying device (24) is assigned,
by means of the volume varying device (24), a filling amount determined by the measuring unit can be introduced into the receptacle (23),
and **in that** the receptacle (23) has an adjusting device, by means of which the filling volume of the receptacle (23) can be varied.

8. The device according to claim 7,
**characterised in that**
the adjusting device adjusts the base of the receptacle (23).

9. The device according to one of claims 1 to 8,
**characterised in that**
the base of the receptacle (23) has at least one locking element (24.3), which, in the discharge position, produces a spatial connection of the interior of the receptacle to the package (14).

10. The device according to one of claims 7 to 9,
**characterised in that** the receptacle (23) is limited by lateral walls (23.1), which are provided with a perforation (23.2).

11. The device according to one of claims 7 to 10,
**characterised in that**
the shape of the closure part (22.2) prevents the metering container jamming during the movement from the filling station to the discharge station, wherein the closure part (22.2) is arranged below the scraper (22) spaced apart from the filling opening (22.1).

12. The device according to one of claims 7 to 11,
**characterised in that**
the packages (24) are centred in the middle below the discharge position by a centring device.

13. The device according to one of claims 7 to 12,
**characterised in that**
the filling time and the discharge time for the padding puffs are dynamically controlled according to the determined volume.

14. The device according to one of claims 7 to 13,
**characterised in that**
different box heights are compensated for by a moveable bellows.

## Revendications

1. Procédé de remplissage de paquets avec un rembourrage en vrac, en particulier des chips de calage, le rembourrage étant amené jusqu'au paquet (14) à l'aide d'une unité d'amenée,
un volume à remplir du paquet (14) étant déterminé au moyen d'une unité de mesure, **caractérisé en ce**
**qu'**une quantité variable de rembourrage peut être versée dans un réceptacle de stockage (23) du dispositif d'amenée au moyen d'un variateur de quantité (24), en ce que le réceptacle de stockage (23) se déplace entre une position de remplissage et une position de déversement, le rembourrage étant versé dans la position de remplissage et introduit dans le paquet (14) dans la position de déversement,
en ce que cette quantité versée est introduite dans un paquet, ce qui parachève le processus de remplissage
et en ce que le variateur de quantité (24) présente un dispositif de réglage au moyen duquel le volume versé dans le réceptacle de stockage (23) est modifié.

2. Procédé selon la revendication 1,
**caractérisé en ce**
**que** l'unité de mesure est constituée par un dispositif de balayage linéaire avec lequel l'intérieur à remplir du paquet (14) est balayé au moins dans certaines zones, en ce que les valeurs déterminées par le dispositif de mesure sont exploitées dans un calculateur et converties en une consigne de remplissage pour le variateur de quantité (24).

3. Procédé selon la revendication 1 ou 2,
**caractérisé en ce**
**que**, sur le réceptacle de stockage (23) est accouplée directement ou indirectement une pièce de fermeture (22.2) avec laquelle une ouverture de dosage (21.1) de l'unité d'amenée est fermée lors du passage du réceptacle de stockage (23) de la position de remplissage à la position de déversement et est ouverte lors du passage de la position de déversement à la position de remplissage.

4. Procédé selon l'une des revendications 1 à 3,
**caractérisé en ce**
**que** le réceptacle de stockage (23) se déplace dans le sens du transport du paquet (14) lors du passage de la position de remplissage à la position de déversement.

5. Procédé selon l'une des revendications 1 à 4,
**caractérisé en ce**
**que** le variateur de quantité (24) est réglé lors du passage du réceptacle de stockage (23) de la position de déversement à la position de remplissage.

6. Procédé selon l'une des revendications 1 à 5,
**caractérisé en ce**
**que** le paquet (14), après son remplissage, est soumis à des mouvements vibratoires au moyen d'une unité vibrante.

7. Dispositif de remplissage de paquets avec un rembourrage en vrac, en particulier des chips de calage
**caractérisé en ce**
**qu'**il est prévu un réceptacle de stockage (23) auquel est affecté un variateur de quantité (24),
en ce qu'au moyen du variateur de quantité (24), une quantité de remplissage déterminée par l'unité de mesure peut être introduite dans le réceptacle de stockage (23) et en ce que le réceptacle de stockage (23) présente un dispositif de réglage au moyen duquel le volume de remplissage du réceptacle de stockage (23) peut varier.

8. Dispositif selon la revendication 7,
**caractérisé en ce**
**que** le dispositif de réglage règle le fond du réceptacle de stockage (23).

9. Dispositif selon l'une des revendications 1 à 8,
**caractérisé en ce**
**que** le fond du réservoir de stockage (23) présente au moins un élément de barrage (24.3) lequel établit une liaison spatiale entre l'intérieur du réceptacle et le paquet (14) dans la position de déversement.

10. Dispositif selon l'une des revendications 7 à 9,
**caractérisé en ce que** le réceptacle de stockage (23) est limité par des parois latérales (23.1), lesquelles sont pourvues d'une perforation (23.2).

11. Dispositif selon l'une des revendications 7 à 10,
**caractérisé en ce**
**que** la forme de la pièce de fermeture (22.2) exclut tout coincement du réceptacle de dosage pendant le déplacement de la station de remplissage à la station de déversement, la pièce de fermeture (22.2) étant disposée en dessous du racloir (22) à une certaine distance de l'ouverture de remplissage (22.1).

12. Dispositif selon l'une des revendications 7 à 11,
**caractérisé en ce**
**que** les paquets (24) sont placés bien au centre sous la position de déversement par un dispositif de centrage.

13. Dispositif selon l'une des revendications 7 à 12,
**caractérisé en ce**
**que** le temps de remplissage et le temps de déversement des chips de calage sont commandés de manière dynamique en fonction du volume déterminé.

14. Dispositif selon l'une des revendications 7 à 13,
**caractérisé en ce**
**que** les différentes hauteurs des cartons sont compensées par un soufflet mobile.
